# FASCICULE DE BREVET EUROPEEN

(11) **EP 2 049 405 B1**
(45) Date de publication et mention de la délivrance du brevet: **03.11.2010**
(21) Numéro de dépôt: 07803870.0
(22) Date de dépôt: 13.07.2007
(51) Int. Cl.: B65D 1/02

(54) **FOND DE CORPS CREUX OBTENU PAR SOUFFLAGE OU ETIRAGE SOUFFLAGE D'UNE PREFORME EN MATERIAU THERMOPLASTIQUE CORPS CREUX COMPRENANT UN TEL FOND**
MITTELS BLASFORMEN ODER STRECKBLASFORMEN EINER THERMOPLASTISCHEN HOHLGEFÄSS-VORFORM MIT DERARTIGEM BODEN HERGESTELLTER BODEN EINES HOHLGEFÄSSES
BOTTOM OF HOLLOW WARE OBTAINED BY THE BLOW MOULDING OR STRETCH-BLOW MOULDING OF A THERMOPLASTIC HOLLOW WARE PREFORM HAVING SUCH A BOTTOM

(30) Priorité: 08.08.2006 FR 0607213
(43) Date de publication de la demande: 22.04.2009
(73) Titulaire: Sidel Participations, 76930 Octeville Sur Mer (FR)
(72) Inventeur: PROTAIS, Pierrick, 76930 Octeville-sur-Mer (FR); BOUKOBZA, Michel, 76930 Octeville-sur-Mer (FR)
(74) Mandataire: Demulsant, Xavier
(86) Numéro de dépôt international: PCT/FR2007/001208
(87) Numéro de publication internationale: WO 2008/017747

(56) Documents cités:
- FR-A1- 2 822 804
- US-A1- 5 549 210

## Description

L'invention se rapporte au fond de corps creux et corps creux selon le préambule de la revendication 1.

L'invention concerne plus particulièrement les corps creux obtenus par soufflage ou étirage puis soufflage d'une préforme injectée en matière thermoplastique (injection-soufflage).

Depuis quelques années, la fabrication de récipients en matière plastique à partir de préformes préalablement injectées a connu un essor considérable, notamment grâce à l'emploi du polyéthylène téréphtalate (PET).

Entre-temps, d'autres matériaux ont été envisagés et/ou utilisés avec plus ou moins de succès tels, à titre d'exemples non limitatifs, le polyéthylène naphtalate (PEN), le polypropylène (PP), le polyacrylonitrile (PAN) ou des mélanges ou superpositions de divers matériaux.

Il est connu que le soufflage ou étirage soufflage provoque un durcissement structural du PET. Le soufflage ou étirage soufflage provoque également une cristallisation induite par déformation, laissant le matériau translucide. Pour les vitesses de déformation conventionnelles, la cristallinité est d'autant plus forte que la vitesse de déformation est grande et que le taux de déformation est élevé.

Il subsiste cependant conventionnellement, au centre du fond du corps creux, une zone à très faible cristallinité dite « pastille » résultant d'une partie de la préforme qui n'est que très faiblement étirée lors du soufflage ou de l'étirage soufflage. L'axe longitudinal de la préforme correspond en effet à celui du récipient final. Il en résulte que lors du soufflage ou de l'étirage soufflage, l'étirage du PET est quasiment nul au centre du fond du récipient, et s'accroît au fur et à mesure que l'on se rapproche de la paroi latérale du récipient.

Les récipients en PET bi orientés conventionnels présentent, lorsqu'ils sont portés à une température supérieure à la température de transition vitreuse, un retrait important, par libération des contraintes.

Pour pallier ce problème, il est connu depuis longtemps d'effectuer un traitement thermique dit « thermofixation » (heat setting), traitement dans lequel, juste après le soufflage de la préforme et alors que le récipient est encore en contact avec les parois du moule de soufflage, une température comprise entre 120 et 250°C environ est appliquée au matériau pendant quelques secondes. Puis le récipient est refroidi en étant maintenu sous pression.

Quel que soit leur procédé de fabrication, les récipients en matière thermoplastique doivent présenter une bonne résistance de leur fond.

Le PET bi orienté présente une bonne résistance mécanique et thermique. Mais, ainsi qu'il a été dit plus haut, le fond des récipients est beaucoup moins étiré que le corps des récipients, de sorte que ce fond présente des résistances mécaniques et thermiques inférieures à celles du corps.

Le même problème existe pour le col. Le traitement thermique des cols permet d'augmenter leur cristallinité. Mais le traitement thermique des cols (en PET amorphe) conduit à une cristallisation isotherme formant des sphérolites, le PET thermo durci obtenu n'étant donc plus du tout translucide. S'il est acceptable que les cols de bouteilles, relativement épais, ne soient pas translucides, un fond de bouteille peu translucide nuirait à la présentation du produit conditionné.

Le fond du récipient doit résister aux chocs, par exemple lorsque le récipient plein chute.

Le fond de récipient doit résister à la pression interne, en particulier lorsque le récipient contient une boisson carbonatée. Une surpression interne peut résulter d'une augmentation de la température de stockage des bouteilles pleines et/ou du retrait de la matière plastique de ces bouteilles, ce retrait se produisant en général au cours des deux ou trois semaines suivant leur fabrication et leur remplissage.

Les bouteilles sont transportées en charge palettisées et gerbées. De sorte que, sauf mises en place d'intercalaires, le fonds des bouteilles des couches supérieures reposent sur les bouchons des bouteilles inférieures et sont soumis à des contraintes d'enfoncement et de poinçonnement.

Le fond de récipient doit résister à des dépressions internes qui peuvent survenir, en particulier après que le récipient a été rempli à chaud, puis obturé avant que son contenu ne soit refroidi.

Toute déformation du fond du récipient affecte l'esthétique du produit et la stabilité du récipient stocké debout.

Le fond de récipient doit résister au fluage.

Le récipient dans son ensemble, et en particulier son fond, doit résister aux conditions thermiques relativement sévères rencontrées lors d'un remplissage à chaud ou d'une pasteurisation.

Lors d'un remplissage à chaud avec un liquide à une température au plus égale à 94°C, le fond doit présenter une relative aptitude à la déformation. Il en va de même lors du refroidissement ultérieur, le fond devant résister à la dépression (vacuum compensation).

La pasteurisation est mise en oeuvre pour certains liquides plats (jus de fruits non carbonatés) ou gazeux (bière). Lors d'une pasteurisation, le liquide contenu dans le récipient fermé peut être porté par exemple à une température comprise entre 60 et 80°C environ pendant 20 minutes à 2 heures, la température étant fonction de la teneur en CO2. Lorsque le liquide à pasteuriser contient du gaz dissous sous pression (boisson carbonatée, bière), le matériau du fond du récipient doit non seulement supporter l'augmentation de volume du liquide chaud, mais aussi l'accroissement de la pression du gaz chaud. Lors du refroidissement, le liquide pasteurisé réduit de volume, le fond du récipient devant également résister à cette contrainte.

Il s'est avéré que certains récipients présentent un fond sujet à un affaissement lors du remplissage à chaud. Cet affaissement du fond, vers l'extérieur, notamment dans la zone de raccordement entre la paroi latérale du récipient et le fond, ne se produit pas de manière régulière sur le pourtour du récipient. De sorte que le récipient devient instable. Cet affaissement peut provenir d'une libération des contraintes induites lors du soufflage final de l'ébauche rétrécie chaude.

Toute déformation du fond du récipient affecte l'esthétique du produit et la stabilité du récipient stocké debout.

Le fond des récipients doit parfois résister à des agents de nettoyage, dans le cas de récipients réutilisables.

Afin de pallier en tout ou partie les problèmes qui peuvent survenir, il a été proposé de réaliser les récipients avec des fonds pétaloïdes. La paroi de fond est alors de forme générale convexe vers l'extérieur et comporte des pieds, typiquement quatre à six pieds formés par des excroissances régulièrement réparties sur le fond, et séparés deux à deux par une portion de la paroi de fond convexe. Ces fonds pétaloïdes sont largement employés pour les récipients contenant des boissons carbonatées. Les creux radiaux séparant les pieds absorbent les efforts dus à la mise sous pression lors du remplissage et maintiennent les portées d'appui des pieds dans un plan sensiblement perpendiculaire à l'axe du récipient. Cette solution n'est pas toujours satisfaisante. Sous l'effet d'une pression interne, les fonds pétaloïdes peuvent éclater. Les fonds pétaloïdes ne peuvent pas toujours encaisser la surpression due à l'augmentation de volume du contenu de la bouteille, lors d'une pasteurisation.

Il a encore été envisagé des fonds tels celui décrit dans le document FR 2 822 804 de la demanderesse. Il décrit un fond de bouteille comprenant dans sa partie centrale une empreinte en forme de croix multi branche, ce fond étant de plus de type pétaloïde, chaque pied étant pourvu d'une encoche d'absorption des contraintes, séparée radialement de l'extrémité de la branche correspondante de l'empreinte en croix. La mise en place de ces encoches d'absorption des contraintes permet, lorsque des contraintes sont subies par un pied, la localisation au niveau de l'encoche de la déformation qui peut en résulter. La mise en place de ces encoches conduit de plus à deux zones d'appui de part et d'autre de chaque encoche, ces encoches étant en partie placées dans la zone d'assise de la bouteille.

Il s'avère que si les fonds de l'art antérieur résolvent certains seulement des problèmes posés, aucun n'est capable, après une chute et une déformation subséquente, de recouvrer sa forme initiale, qu'il soit rempli ou non. L'invention vise à fournir une nouvelle structure de fond de bouteille dont l'ensemble des caractéristiques individuelles permette d'obtenir une résistance supérieure à celle de la plupart des fonds actuellement connus, et lui permette de recouvrer sa forme après déformation.

A épaisseur de paroi identique, un fond selon l'invention sera plus résistant que la plupart des fonds de bouteille connus antérieurement. Il possédera notamment une meilleure résistance au vide.

A résistance souhaitée, un fond selon l'invention pourra être réalisé avec une quantité de matière moindre que la plupart des fonds connus antérieurement.

L'invention vise également à fournir une bouteille présentant une bonne résistance au remplissage à chaud et une bonne résistance à la pasteurisation, tout en envisageant un allègement notable éventuel de l'ensemble du récipient, par rapport aux structures connues. Un allègement d'ensemble du récipient, de 5% à 20% est ainsi envisagé.

L'invention se rapporte, selon premier aspect, à un fond de corps creux obtenu par soufflage ou étirage soufflage d'une préforme en matériau thermoplastique, ce fond comprenant une surface d'appui transversal, et de part et d'autre de cette surface d'appui transversal :
- un bord externe transversal ;
- une paroi interne concave avec une partie centrale transversale contenant une pastille de matériau à faible cristallinité, cette pastille correspondant au point d'injection de la préforme ;
ce fond comprenant des nervures de renfort ayant un bord extérieur venant à proximité du bord externe transversal mais sans atteindre ce bord externe transversal, ces nervures de renfort ayant un bord intérieur venant à proximité de la partie centrale transversale, mais sans atteindre cette partie centrale transversale,
la surface d'appui transversal étant formée de segments interrompus par les nervures de renfort,
ce fond de corps creux comprenant en outre des encoches dont la partie extrême distale vient au voisinage mais n'atteint pas le bord externe du fond, la partie extrême proximale des encoches venant en tangence de la surface d'appui transversal mais ne débouchant pas dans cette surface d'appui transversal.

Dans diverses réalisations, le fond présente les caractères suivants, le cas échéant combinés :
- la paroi interne concave est pourvue de gorges de renfort dont la partie extrême distale vient à proximité d'un segment de la surface d'appui transversal, mais sans atteindre ce segment, la partie extrême proximale de ces gorges de renfort venant à proximité de la partie centrale transversale mais sans atteindre cette partie centrale transversale ;
- les gorges de renfort comprennent une paroi de fond et deux ailes latérales et présentent un plan de symétrie ;
- les encoches comprennent une paroi de fond et deux ailes latérales et présentent un plan de symétrie ;
- la paroi de fond d'une gorge de renfort est sensiblement placée dans l'alignement de la paroi de fond d'une encoche et la partie extrême proximale de chaque gorge de renfort s'étend entre deux nervures de renfort ;
- la largeur des encoches est comprise entre 2 et 20 millimètres environ ;
- la profondeur de ces encoches est comprise entre 1 et 5 millimètres environ ;
- la pastille de matériau à faible cristallinité est en saillie en face externe dans la partie centrale transversale ;

Dans une réalisation avantageuse, à l'exception des nervures de renfort et des encoches et gorges de renfort, le fond se présente sous la forme d'un corps de révolution autour d'un axe sensiblement perpendiculaire à sa surface d'appui transversale.

Dans une réalisation particulière, le fond de corps creux présente, en coupe radiale verticale, entre le bord externe et la surface d'appui transversale, un profil qui est :
- au voisinage du bord externe, sensiblement tangent à une direction perpendiculaire à la surface d'appui transversale,
- au voisinage de la surface d'appui transversale, sensiblement tangent à cette surface d'appui transversale.

Avantageusement, le fond présente, en coupe radiale verticale, entre le bord externe et la surface d'appui transversale, un profil sensiblement parabolique.

L'invention se rapporte, selon un deuxième aspect, aux corps creux en matériau thermoplastique, notamment polyester tel que PET, obtenus par soufflage ou étirage soufflage d'une préforme, ces corps creux comprenant une paroi latérale et un fond raccordé à cette paroi latérale, ledit fond étant tel que présenté ci-dessus.

D'autres objets et avantages de l'invention apparaîtront au cours de la description suivante de modes de réalisation, donnés à titre d'exemples non limitatifs, cette description étant effectuée à la lumière des dessins annexés, dans lesquels :
- la figure 1 est une vue de dessous d'un fond de corps creux tel que par exemple une bouteille, selon un mode de réalisation de l'invention ;
- la figure 2 est une vue latérale du fond représenté en figure 1 ;
- la figure 3 est une vue en perspective du fond représenté en figures 1 et 2.

A l'exception de cinq nervures radiales 1, des cinq encoches 2 et des cinq gorges 3 de renfort, le fond 4 se présente sous la forme d'un corps de révolution autour d'un axe 5 sensiblement perpendiculaire à sa surface d'appui transversale 6.

Pour cette raison et afin de simplification, le fond 4 va tout d'abord être décrit en faisant abstraction des nervures radiales 1, des encoches 2 et des gorges 3 de renfort, qui feront l'objet ensuite d'une description détaillée.

Le fond 4 va être décrit en partant de son bord externe 7 et en allant radialement vers l'axe 5 de révolution.

Le bord externe 7 est transversal et correspond sensiblement à la jonction entre le fond 4 et la paroi latérale du récipient (non représentée). Ce bord externe 7 est placé à une hauteur h7 par rapport à la surface d'appui transversale 6 du fond 4 (et de la bouteille comprenant ce fond 4, lorsque cette bouteille est stockée debout).

Entre le bord externe 7 et la surface d'appui transversal 6, le fond 4 présente en coupe radiale verticale un profil 8 sensiblement parabolique. Au voisinage du bord externe 7, ce profil 8 est sensiblement tangent à une direction 9 perpendiculaire à la surface d'appui transversale 6. Au voisinage de la surface d'appui transversale 6, ce profil 8 est sensiblement tangent à cette surface d'appui transversale 6. Le profil 8 assure ainsi une solution de continuité, sans rupture de courbure, entre la paroi latérale du récipient (non représentée) et la surface d'appui transversale 6.

Le fond 4 présente une surface d'appui transversale 6 de forme annulaire et segmentée, ainsi qu'il apparaîtra par la suite. Partant de cette surface d'appui transversale 6 et allant vers l'axe 5 de révolution, le fond 4 présente, en coupe radiale verticale, un profil 10 sensiblement parabolique puis une partie centrale transversale 11.

La partie centrale transversale 11 est placée à une hauteur h11 par rapport à la surface d'appui transversale 6, cette hauteur h11 pouvant être supérieure ou inférieure à celle h7 du bord externe 7.

Une pastille 12 axiale est en saillie dans la partie centrale transversale 11, cette pastille 12 axiale saillant vers le bas, c'est-à-dire l'extérieur du récipient pourvu du fond 4.

Les nervures 1 radiales de renfort vont maintenant être décrites.

Ces nervures 1 radiales ont un bord extérieur 13 venant à proximité du bord externe 7 du fond 4, mais sans atteindre ce bord externe 7. Une distance de quelques millimètres sépare ainsi le bord extérieur 13 (des nervures 1) et le bord externe 7 (du fond 4).

Ces nervures 1 radiales ont un bord intérieur 14 venant à proximité de la partie centrale transversale 11, mais sans atteindre cette partie centrale transversale 11.

Chaque nervure 1 radiale comprend une paroi 15 de fond et une aile 16, 17 de part et d'autre de la paroi 15 de fond. La paroi 15 de fond est de largeur décroissante depuis le bord extérieur 13 jusqu'au bord intérieur 14 de la nervure 1. Ainsi qu'il apparaît sur les figures, la paroi 15 de fond d'une nervure présente une courbure sensiblement constante sur toute la longueur radiale de cette nervure.

Chaque nervure 1 radiale présente un plan de symétrie 18 qui est vertical et radial.

Les nervures 1 radiales viennent s'adosser à une cheminée 19 centrale au centre de laquelle saillit, vers le bas, la pastille 12, cette cheminée 19 centrale étant limitée vers le haut par la partie centrale transversale 11.

Les encoches 2 vont maintenant être décrites.

Ces encoches 2 s'étendent radialement. Elles comprennent une paroi 20 de fond et deux ailes latérales 21, 22. Chaque encoche 2 présente un plan de symétrie 23 vertical radial. La partie extrême distale 24 de ces encoches 2 vient au voisinage mais n'atteint pas le bord externe 7 du fond 4. Ces encoches 2 ont ainsi une sortie proche de la verticale mais à distance du plan de joint. La partie extrême distale 24 des encoches est placée à une hauteur h24 par rapport à la surface d'appui transversal 6. Dans le mode de réalisation représente, cette hauteur h24 vaut sensiblement la moitié de la hauteur h7. La distance entre le bord 7 et la partie extrême distale 24 des encoches est ainsi très supérieure à la distance entre le bord 7 et le bord extérieur 13 des nervures 1 de renfort.

La partie extrême proximale 25 des encoches 2 vient en tangence de l'assise mais ne débouche pas dans cette assise. La largeur des encoches est typiquement comprise entre 2 et 20 millimètres. La profondeur de ces encoches 2 varie suivant la capacité de la bouteille, et vaut typiquement 1,5 millimètres pour une bouteille de 0,5 litres (3 à 4 millimètres pour une bouteille de 1,5 litres). La profondeur des encoches 2 est inférieure à la profondeur des nervures 1 radiales, ainsi qu'il apparaît en particulier en figure 3.

Les encoches 2 participent à la résistance d'ensemble du fond 4 et assurent notamment un renforcement mécanique de la partie du fond située au-delà de l'assise et qui est délimitée par deux nervures 1 voisines.

Les gorges 3 de renfort vont maintenant être décrites.

Ces gorges 3 de renfort s'étendent radialement. Elles comprennent une paroi 26 de fond et deux ailes latérales 27, 28. Chaque gorge 3 de renfort présente un plan de symétrie 29 vertical radial. La partie extrême distale 30 de ces gorges de renfort 3 vient au voisinage mais n'atteint pas la surface d'appui transversal 6. La partie extrême proximale 31 des gorges 3 de renfort vient s'adosser à la cheminée 19 sans atteindre la partie centrale transversale 11.

Dans le mode de réalisation représenté, la paroi 26 de fond de chaque gorge 3 de renfort s'étend radialement dans l'alignement de la paroi 20 de fond d'une encoche 2. En d'autres termes, le plan de symétrie 23 de chaque encoche 2 est sensiblement confondu avec un plan de symétrie 29 d'une gorge 3 de renfort.

La surface d'appui transversal 6 est ainsi formée de cinq secteurs annulaires 6a, 6b, 6c, 6d, 6e, chacun de ces secteurs annulaire 6a, 6b, 6c, 6d, 6e étant voisin :
- d'une partie extrême proximale 25 d'une encoche 2, cette partie extrême proximale 25 n'empiétant pas sur le secteur annulaire d'assise ;
- d'une partie extrême distale 30 d'une gorge 3 de renfort, cette partie extrême distale 30 n'empiétant pas non plus sur le secteur annulaire d'assise ;
- d'une aile 16, 17 d'une nervure 1 radiale, ces nervures 1 radiales séparant l'assise transversale en ses différents secteurs annulaires.

L'ensemble des caractéristiques individuelles du fond de bouteille permet d'obtenir une résistance supérieure à celle de la plupart des fonds actuellement connus. A épaisseur de paroi identique, un fond selon l'invention sera plus résistant que la plupart des fonds de bouteille connus antérieurement. A résistance souhaitée, un fond selon l'invention pourra être réalisé avec une épaisseur de matière moindre que la plupart des fonds connus antérieurement.

Une bouteille comprenant un fond selon l'invention présente une bonne résistance au remplissage à chaud et une bonne résistance à la pasteurisation. La cheminée 19 centrale est particulièrement bien renforcée vis-à-vis du fluage ou de l'affaissement par la présence des nervures 1 de renfort et des gorges 3 de renfort 3.

Une bouteille comprenant un fond selon l'invention présente également une bonne résistance aux chocs sur la partie inférieure de la paroi latérale. La présence des encoches 2 permet de réduire les risques de déformation plastique de la bouteille, dans la zone de raccordement entre la paroi latérale d'un récipient et son assise.

La forme du fond de bouteille permet une réduction du poids de matière et ceci sans fragiliser l'assise ni réduire trop fortement la surface d'assise par rapport aux fonds de bouteille conventionnels, tout en conservant une bonne résistance au remplissage à chaud (effets de vide lors du refroidissement) et aux chocs. A titre indicatif, une bouteille pour remplissage à chaud conventionnelle de 32g pourra être réalisée avec 26g de PET uniquement, en employant un fond selon l'invention.

Ce fond, qui absorbe très bien les chocs, recouvre aisément sa forme après déformation accidentelle.

Dans le mode de réalisation représenté, les nervures 1 de renfort sont au nombre de cinq et sensiblement identiques et équidistantes. Dans d'autres modes de réalisation, les nervures de renfort sont plus ou moins nombreuses, pour tenir compte notamment du diamètre du fond. Les nervures de renfort peuvent être de dimensions différentes, une première série peut présenter une paroi de fond plus étroite que la paroi de fond d'une deuxième série de nervures.

Dans le mode de réalisation représenté, les encoches, nervures et gorges sont au nombre de cinq et sensiblement identiques et équidistantes. Le nombre d'encoches, nervures et gorges peut être supérieur à cinq, en particulier pour des fonds de corps creux de grande dimensions. Par cette disposition, les nervures et encoches coopèrent au mieux au renfort du fond de corps creux.

## Revendications

1. Fond de corps creux obtenu par soufflage ou étirage soufflage d'une préforme en matériau thermoplastique, ce fond comprenant une surface d'appui transversal, et de part et d'autre de cette surface d'appui transversal :
- un bord externe (7) transversal ;
- une paroi interne concave avec une partie centrale transversale (11) contenant une pastille (12) de matériau à faible cristallinité, cette pastille correspondant au point d'injection de la préforme ;
ce fond comprenant des nervures (1) de renfort ayant un bord extérieur (13) venant à proximité du bord externe (7) transversal mais sans atteindre ce bord externe (7) transversal, ces nervures (1) de renfort ont un bord intérieur (14) venant à proximité de la parte centrale transversale (11), mais sans atteindre cette partie centrale transversale (11), la surface d'appui transversal étant formée de segments (6a, 6b, 6c, 6d, 6e) interrompus par les nervures (1) de renfort, **caractérisé en ce que** ce fond (4) de corps creux comprenant en outre des encoches (2) dont la partie extrême distale (24) vient au voisinage mais n'atteint pas le bord externe (7) du fond, la partie extrême proximale (25) des encoches (2) venant en tangence de la surface d'appui transversal mais ne débouchant pas dans cette surface d'appui transversal.

2. Fond de corps creux selon la revendication 1, **caractérisé en ce que** la paroi interne concave est pourvue de gorges (3) de renfort dont la partie extrême distale (30) vient à proximité d'un segment (6a, 6b, 6c, 6d, 6e) de la surface d'appui transversal (6), mais sans atteindre ce segment (6a, 6b, 6c, 6d, 6e), la partie extrême proximale (31) de ces gorges (3) de renfort venant à proximité de la partie centrale transversale (11) mais sans atteindre cette partie centrale transversale (11).

3. Fond de corps creux selon la revendication 2, **caractérisé en ce que** les gorges (3) de renfort comprennent une paroi (26) de fond et deux ailes latérales (27, 28) et présentent un plan de symétrie (29).

4. Fond de corps creux selon la revendication 3, **caractérisé en ce que** les encoches (2) comprennent une paroi (20) de fond et deux ailes latérales (21, 22) et présentent un plan de symétrie (23).

5. Fond de corps creux selon la revendication 4, **caractérisé en ce que** la paroi (26) de fond d'une gorge (3) de renfort est sensiblement placée dans l'alignement de la paroi (20) de fond d'une encoche (2), la partie extrême proximale (31) de chaque gorge (3) de renfort s'étendant entre deux nervures (1) de renfort.

6. Fond de corps creux selon l'une quelconque des revendications précédentes, **caractérisé en ce que** la largeur des encoches (2) est comprise entre 2 et 20 millimètres.

7. Fond de corps creux selon l'une quelconque des revendications précédentes, **caractérisé en ce que** la profondeur des encoches (2) est comprise entre 1 et 5 millimètres.

8. Fond de corps creux selon l'une quelconque des revendications précédentes, **caractérisé en ce que** la pastille (12) de matériau à faible cristallinité est en saillie en face externe dans la partie centrale transversale (11).

9. Fond de corps creux selon l'une quelconque des revendications précédentes, **caractérisé en ce que** le bord externe (7) est placé à une première hauteur (h7) par rapport à la surface d'appui transversale, la partie centrale transversale (11) étant placée à une seconde hauteur (h11) par rapport à la surface d'appui transversale.

10. Fond de corps creux selon l'une quelconque des revendications précédentes, **caractérisé en ce qu'**à l'exception des nervures (1) de renfort et des encoches (2) et gorges (3) de renfort, le fond (4) se présente sous la forme d'un corps de révolution autour d'un axe (5) sensiblement perpendiculaire à sa surface d'appui transversale.

11. Fond de corps creux selon la revendication 10, **caractérisé en ce qu'**il présente, en coupe radiale verticale, entre le bord externe (7) et la surface d'appui transversale, un profil qui est :
- au voisinage du bord externe (7), tangent à une direction perpendiculaire à la surface d'appui transversale,
- au voisinage de la surface d'appui transversale, tangent à cette surface d'appui transversale.

12. Fond de corps creux selon la revendication 11, **caractérisé en ce qu'**il présente, en coupe radiale verticale, entre le bord externe (7) et la surface d'appui transversale, un profil parabolique.

13. Corps creux en matériau thermoplastique, notamment polyester tel que PET, obtenu par soufflage ou étirage soufflage d'une préforme, ce corps creux comprenant une paroi latérale et un fond raccordé à cette paroi latérale, ledit fond étant tel que présenté dans l'une quelconque des revendications précédentes.

## Claims

1. Hollow-body bottom obtained by the blowing or blow-drawing of a thermoplastic preform, this bottom comprising a transverse bearing surface and, on either side of this transverse bearing surface:
- a transverse outer edge (7);
- a concave inner wall with a transverse central part (11) containing a slug (12) of material having low crystallinity, this slug corresponding to the injection point of the preform;
this bottom comprising reinforcing ribs (1) having an external edge (13) coming into the vicinity of the transverse outer edge (7), but without reaching this transverse outer edge (7), these reinforcing ribs (1) having an internal edge (14) coming to the vicinity of the transverse central part (11), but without reaching this transverse central part (11), the transverse bearing surface being formed from segments (6a, 6b, 6c, 6d, 6e) interrupted by the reinforcing ribs (1), **characterized in that** this hollow-body bottom (4) comprises, furthermore, notches (2), the distal end part (24) of which comes into the vicinity of, but does not reach the outer edge (7) of the bottom, the proximal end part (25) of the notches (2) coming into tangency with the transverse bearing surface, but not issuing into this transverse bearing surface.

2. Hollow-body bottom according to Claim 1, **characterized in that** the concave inner wall is provided with reinforcing grooves (3), the distal end part (30) of which comes into proximity with a segment (6a, 6b, 6c, 6d, 6e) of the transverse bearing surface (6), but without reaching this segment (6a, 6b, 6c, 6d, 6e), the proximal end part (31) of these reinforcing grooves (3) coming into proximity with the transverse central part (11), but without reaching this transverse central part (11).

3. Hollow-body bottom according to Claim 2, **characterized in that** the reinforcing grooves (3) comprise a bottom wall (26) and two lateral wings (27, 28) and have a plane of symmetry (29).

4. Hollow-body bottom according to Claim 3, **characterized in that** the notches (2) comprise a bottom wall (20) and two lateral wings (21, 22) and have a plane of symmetry (23).

5. Hollow-body bottom according to Claim 4, **characterized in that** the bottom wall (26) of a reinforcing groove (3) is placed substantially in alignment with the bottom wall (20) of a notch (2), the proximal end part (31) of each reinforcing groove (3) extending between two reinforcing ribs (1).

6. Hollow-body bottom according to any one of the preceding claims, **characterized in that** the width of the notches (2) is between 2 and 20 millimetres.

7. Hollow-body bottom according to any one of the preceding claims, **characterized in that** the depth of the notches (2) is between 1 and 5 millimetres.

8. Hollow-body bottom according to any one of the preceding claims, **characterized in that** the slug (12) of material having low crystallinity projects on its outer face in the transverse central part (11).

9. Hollow-body bottom according to any one of the preceding claims, **characterized in that** the outer edge (7) is placed at a first height (h7) in relation to the transverse bearing surface, the transverse central part (11) being placed at a second height (h11) in relation to the transverse bearing surface.

10. Hollow-body bottom according to any one of the preceding claims, **characterized in that**, with the exception of the reinforcing ribs (1) and of the notches (2) and reinforcing grooves (3), the bottom (4) takes the form of a body of revolution about an axis (5) substantially perpendicular to its transverse bearing surface.

11. Hollow-body bottom according to Claim 10, **characterized in that** it has in vertical radial section, between the outer edge (7) and the transverse bearing surface, a profile which is:
- in the vicinity of the outer edge (7), tangent to a direction perpendicular to the transverse bearing surface,
- in the vicinity of the transverse bearing surface, tangent to this transverse bearing surface.

12. Hollow-body bottom according to Claim 11, **characterized in that** it has in vertical radial section, between the outer edge (7) and the transverse bearing surface, a parabolic profile.

13. Hollow-body bottom made from thermoplastic, in particular polyester, such as PET, obtained by the blowing or blow-drawing of a preform, this hollow body comprising a lateral wall and a bottom connected to this lateral wall, the said bottom being as presented in any one of the preceding claims.

## Patentansprüche

1. Hohlkörperboden, der durch Blasformen oder Streckblasformen einer thermoplastischen Vorform erzielt wird, wobei dieser Boden eine Querauflagefläche aufweist, und zu beiden Seiten dieser Querauflagefläche:
- einen Außenquerrand (7);
- eine konkave Innenwand mit einem zentralen Querteil (11), der eine Pastille (12) aus Werkstoff mit geringer Kristallinität aufweist, wobei diese Pastille dem Einspritzpunkt der Vorform entspricht;
wobei dieser Boden Verstärkungsrippen (1) aufweist, die einen Außenrand (13) haben, der in die Nähe des Außenquerrands (7) kommt, ohne aber diesen Außenquerrand (7) zu erreichen, wobei diese Verstärkungsrippen (1) einen Innenrand (14) haben, der in die Nähe des zentralen Querteils (11) kommt, ohne aber diesen zentralen Querteil (11) zu erreichen, wobei die Querauflagefläche aus Segmenten (6a, 6b, 6c, 6d, 6e) ausgebildet ist, die von den Verstärkungsrippen (1) unterbrochen werden, **dadurch gekennzeichnet, dass** dieser Hohlkörperboden (4) ferner Kerben (2) aufweist, deren distaler Endteil (24) in die Nähe des Außenrands (7) des Bodens kommt, ihn aber nicht erreicht, wobei der proximale Endteil (25) der Kerben (2) die Querauflagefläche tangiert, aber nicht in diese Querauflagefläche mündet.

2. Hohlkörperboden nach Anspruch 1, **dadurch gekennzeichnet, dass** die konkave Innenwand mit Verstärkungshohlkehlen (3) versehen ist, deren distaler Endteil (30) in die Nähe eines Segments (6a, 6b, 6c, 6d, 6e) der Querauflagefläche (6) kommt, ohne aber dieses Segment (6a, 6b, 6c, 6d, 6e) zu erreichen, wobei der proximale Endteil (31) dieser Verstärkungshohlkehlen (3) in die Nähe des zentralen Querteils (11) kommt, ohne aber diesen zentralen Querteil (11) zu erreichen.

3. Hohlkörperboden nach Anspruch 2, **dadurch gekennzeichnet, dass** die Verstärkungshohlkehlen (3) eine Bodenwand (26) und zwei seitliche Flügel (27, 28) umfassen und eine Symmetrieebene (29) aufweisen.

4. Hohlkörperboden nach Anspruch 3, **dadurch gekennzeichnet, dass** die Kerben (2) eine Bodenwand (20) und zwei seitliche Flügel (21, 22) umfassen und eine Symmetrieebene (23) aufweisen.

5. Hohlkörperboden nach Anspruch 4, **dadurch gekennzeichnet, dass** die Bodenwand (26) einer Verstärkungshohlkehle (3) im Wesentlichen in der Fluchtung der Bodenwand (20) einer Kerbe (2) platziert ist, wobei sich der proximale Endteil (31) jeder Verstärkungshohlkehle (3) zwischen zwei Verstärkungsrippen (1) erstreckt.

6. Hohlkörperboden nach einem der vorhergehenden Ansprüche, **dadurch gekennzeichnet, dass** die Breite der Kerben (2) zwischen 2 und 20 Millimeter liegt.

7. Hohlkörperboden nach einem der vorhergehenden Ansprüche, **dadurch gekennzeichnet, dass** die Tiefe der Kerben (2) zwischen 1 und 5 Millimeter liegt.

8. Hohlkörperboden nach einem der vorhergehenden Ansprüche, **dadurch gekennzeichnet, dass** die Pastille (12) aus Werkstoff mit geringer Kristallinität auf der Außenfläche in dem zentralen Querteil (11) vorsteht.

9. Hohlkörperboden nach einem der vorhergehenden Ansprüche, **dadurch gekennzeichnet, dass** der Außenrand (7) auf einer ersten Höhe (h7) im Vergleich zu der Querauflagefläche platziert ist, wobei der zentrale Querteil (11) auf einer zweiten Höhe (h11) im Vergleich zu der Querauflagefläche platziert ist.

10. Hohlkörperboden nach einem der vorhergehenden Ansprüche, **dadurch gekennzeichnet, dass** mit Ausnahme der Verstärkungsrippen (1) und der Kerben (2) und Verstärkungshohlkehlen (3) der Boden (4) die Form eines Rotationskörpers um eine Achse (5) hat, die im Wesentlichen zu seiner Querauflagefläche senkrecht ist.

11. Hohlkörperboden nach Anspruch 10, **dadurch gekennzeichnet, dass** er im radialen vertikalen Schnitt zwischen dem Außenrand (7) und der Querauflagefläche ein Profil aufweist, das wie folgt ist:
- in der Nähe des Außenrands (7) in eine Richtung senkrecht zu der Querauflagefläche tangierend,
- in der Nähe der Querauflagefläche zu dieser Querauflagefläche tangierend.

12. Hohlkörperboden nach Anspruch 11, **dadurch gekennzeichnet, dass** er im radialen vertikalen Schnitt zwischen dem Außenrand (7) und der Querauflagefläche ein Parabelprofil aufweist.

13. Hohlkörper aus Thermoplastmaterial, insbesondere Polyester, wie zum Beispiel PET, erzielt durch Blasformen oder Streckblasformen einer Vorform, wobei dieser Hohlkörper eine Seitenwand und einen Boden, der an diese Seitenwand angeschlossen ist, aufweist, wobei der Boden wie in einem der vorhergehenden Ansprüche präsentiert beschaffen ist.
